# EUROPÄISCHE PATENTSCHRIFT

(11) **EP 1 112 415 B1**
(45) Veröffentlichungstag und Bekanntmachung des Hinweises auf die Patenterteilung: **06.04.2005**
(21) Anmeldenummer: 99939886.0
(22) Anmeldetag: 06.09.1999
(51) Int. Cl.: E03C 1/01

(54) **EINRICHTUNG MIT SANITÄR- UND/ODER KÜCHENKOMPONENTEN**
DEVICE WITH SANITARY AND/OR KITCHEN COMPONENTS
DISPOSITIF DOTE D'ELEMENTS SANITAIRES ET/OU DE CUISINE

(30) Priorität: 10.09.1998 CH 184998
(43) Veröffentlichungstag der Anmeldung: 04.07.2001
(73) Patentinhaber: Pinazza, Franco, 5400 Baden (CH); Horvath, Thomas K., 8004 Zürich (CH); Schwarz, Dieter, 5234 Villingen (CH)
(72) Erfinder: Pinazza, Franco, 5400 Baden (CH); Horvath, Thomas K., 8004 Zürich (CH); Schwarz, Dieter, 5234 Villingen (CH)
(74) Vertreter: Luchs, Willi
(86) Internationale Anmeldenummer: PCT/CH1999/000412
(87) Internationale Veröffentlichungsnummer: WO 2000/015913

(56) Entgegenhaltungen:
- BE-A- 670 840
- DE-U- 9 110 913
- FR-A- 2 001 377
- FR-A- 2 619 842
- US-A- 2 419 319

## Beschreibung

Die Erfindung bezieht sich auf eine Einrichtung mit Sanitär- und/oder Küchenkomponenten nach dem Oberbegriff des Anspruchs 1.

Es existiert eine grosse Anzahl von ungenutzten, im Rohbau befindlichen Gebäuden, insbesondere Lager-, Industrie- und/oder Gewerbegebäuden mit einem oder mehreren Stockwerken. Da diese Gebäude in der Regel weder mit Frischwasserzufuhr- und Abwasserleitungen noch mit Abluftleitungen versehen sind, besteht ein Problem darin, dass es aufwendig und aufgrund der damit verbundenen hohen Investitionskosten unrentabel ist, diese nachträglich mit Sanitärinstallationen und/oder mit Kücheneinrichtungen zu versehen.

Bei einer bekannten Sanitärzelle zum Einbau in Wohnräume nach der Druckschrift DE-A-34 24 194 ist ein im wesentlichen kubisches Gehäuse vorgesehen, in welchem die notwendigen Wasseranschlüsse, Mittel für eine gesteuerte Lüftung mit Anschlüssen an den Seitenwänden sowie eine Spülvorrichtung und die entsprechenden Verteilerleitungen vorgesehen sind. Neben diesem Gehäuse, in welchem all diese Leitungen enthalten sind, werden dann in konventioneller Weise eine WC-Schüssel, eine Badewanne, ein Waschbecken oder ähnliches am Gehäuse oder an der Gebäudewand montiert und mit den vom Gehäuse ausgehenden Leitungen verbunden. Diese Anschlussleitungen müssen daher wie üblich durch die Gebäudewände geführt werden, was mit einem entsprechenden Montageaufwand verbunden ist. Auch das Gehäuse selbst ist massiv gebaut und muss daher am Installationsplatz zusammengebaut werden. Eine solche Zelle ist daher teuer, insbesondere wenn mehrere von denen in einem Gebäude installiert werden müssen. Ferner beschränkt sich diese Zelle für sanitärische Einrichtungen. Bei leerstehenden Gebäuden besteht aber auch das Erfordernis, Kücheneinrichtungen installieren zu können.

Bei der Druckschrift US-A-2,419,319 ist eine transportable Einrichtung mit einem zentralen Schrank vorgesehen, wobei in diesem die Leitungen für die Verteilung des Wassers und eine Wasserheizung bzw. eine Heizeinrichtung enthalten sind. Dieser Schrank, an dem diverse Sanitär- und Küchenkomponenten montiert sind, muss jedoch durch seinen schrankförmigen Aufbau massiv ausgelegt sein und ist demnach auch schwer zum Tragen, d.h. er kann nicht als ganzes Element an die montierende Stelle gebracht werden. Aufgrund seiner Grösse muss er demontiert werden, um insbesondere in bestehende Gebäude eingebaut zu werden.

Bei der Druckschrift FR-A-2.001.377 handelt es sich um eine Küchen- bzw. eine Badeinrichtung, bei der Einbaumodule mit Wandelementen in herkömmlicher Weise vorgesehen sind. Dazu quasi separat sind wiederum in der Art eines Schrankteils die Leitungen zusammengefasst.

Auch bei der Einrichtung nach der Druckschrift DE-U-91 10 913 sind insbesondere Verkleidungs- oder Stellwände gezeigt, welche eine Unterteilung in einem Badzimmer ermöglichen.

Der vorliegenden Erfindung wurde demgegenüber die Aufgabe zugrundegelegt, eine Einrichtung mit Sanitär- und/oder Küchenkomponenten nach der eingangs erwähnten Gattung zu schaffen, welche einfach und kostengünstig herstellbar ist und darüberhinaus problemlos in ein neues oder bestehendes Gebäude oder als provisorische Einrichtung montiert bzw. demontiert werden kann. Ferner sollen mit ihr auch die Anschlussleitungen schnell und ohne grossen Aufwand verlegt werden können und die einzelnen Einrichtungen, wie zum Beispiel eine integrierte WC-Einheit und/oder eine Küchen-Einheit etc., sollen unabhängig von den Gebäudewänden montierbar sein.

Die Aufgabe ist erfindungsgemäss nach den Merkmalen des Anspruches 1 gelöst.

Diese erfindungsgemässe Einrichtung lässt sich somit einfach und kostengünstig herstellen, mit ihr kann ein Einbau von Sanitär- und/oder Küchenkomponenten unabhängig von den baulichen Gegebenheiten und praktisch an einen frei wählbaren Standort im Gebäude erfolgen. Zudem zeichnet sie sich dadurch aus, dass sie in verschiedenen Kombinationen mit solchen Sanitär- und/oder Küchenkomponenten zusammengestellt werden kann.

Ausführungsbeispiele der Erfindung sowie weitere Vorteile derselben sind nachfolgend anhand der Zeichnung näher erläutert. Es zeigt:
- Fig.1: eine perspektivische Darstellung einer erfindungsgemässen Einrichtung mit Sanitär- und Küchenkomponenten,
- Fig.2: die Einrichtung nach Fig.1 in perspektivischer Darstellung, wobei die Küchenkomponenten und die Adaptereinheit teilweise im Schnitt gezeigt sind,
- Fig.3: eine perspektivische Darstellung der Adaptereinheit der Einrichtung nach Fig.1,
- Fig.4: mehrere Etagenböden eines Gebäudes mit auf jedem Stockwerk installierten erfindungsgemässen Einrichtungen,

Fig.1 zeigt eine Einrichtung 10 mit Sanitär- und Küchenkomponenten, welche sich insbesondere dazu eignet, in leerstehende Lager-, Industrieoder Gewerbegebäude oder auch in provisorische Gebäudeeinrichtungen installiert zu werden. Bei dieser Einrichtung 10 ist gattungsmässig eine zentrale Aufnahme der Medienanschlüsse vorgesehen, namentlich ein Elektro- 12, ein Frischwasser- 15, ein Abwasser- 13 sowie ein Abluftanschluss 14, welche in einem teilweise veranschaulichten vertikalen Rohr 11 enthalten sind.

Erfindungsgemäss ist für die zentrale Aufnahme der Anschlussleitungen eine Adaptereinheit 20 vorgesehen, an welche eine oder mehrere Sanitärund Küchenkomponenten befestigbar sind, wobei die Adaptereinheit 20 als auch die an dieser montierbaren Sanitär- und Küchenkomponenten insbesondere als Fertigelemente hergestellt sind.

Die Adaptereinheit 20 besteht aus einer Sockelplatte 22 und einem auf dieser stehenden kastenförmigen Gehäuse 21. An dieser Adaptereinheit 20 sind seitlich definierte Auflageflächen und nicht näher gezeigte Verbindungsstecker oder dergleichen vorhanden, an welche die einzelnen Fertigelemente als Module oder Komponenten passend montierbar sind. Vorliegend sind auf der hinteren Seite dieser Adaptereinheit 20 eine Duschkabine 31, neben dieser eine WC-Kabine 33 und dazwischen ein nicht sichtbares, in der Adaptereinheit 20 integriertes Handwaschbecken als Sanitärkomponenten angeordnet. Indessen auf der vorderen Seite der Adaptereinheit sind ein Geräteschrank 26 und die Küchenkomponenten, namentlich zwei Spülbecken 28, ein Wasserhahn 29, ein oder mehrere Kochplatten 27, ein Abzug 23 für die Abluft, eine Ablagefläche 25 sowie mehrere Schubladen 25' vorgesehen. Beim Geräteschrank 26 kann je nach Wunsch bspw. ein Kühlschrank, ein Backofen, ein Putzschrank, eine Waschmaschine oder dergleichen vorgesehen sein.

Die Dusch- 31 und die WC-Kabine 33 sind vorzugsweise aus einem Kunststoffmaterial, beispielsweise aus einem faserverstärkten Polymercement, in einer Form als Fertigelement hergestellt. Diese Kabinen wie auch die anderen Fertigelemente sind hierbei in ihrer Höhe und Länge derart dimensioniert, dass sie als fertige Komponenten in bestehende Gebäude gebracht werden können, ohne dass sie in Einzelteile zerlegt angeliefert werden müssten. Die Querschnittsflächen der Kabinen sind daher kleiner als die lichte Öffnung der Türen vorgesehen, wobei diese Kabinen mit Vorteil in gekippter, horizontaler Ausdehnung durch die Türen gebracht werden.

Für die Beleuchtung dieser Einrichtung 10 sind zwei auf der Adaptereinheit 20 schwenkbar angeordneten Lampen 35 vorhanden. Diese können entweder oberhalb der Küchenkomponenten oder über die Luken 32 auf der Oberseite der Kabinen 31, 33 geschwenkt werden. Dies ergibt wiederum eine einfache Montage dieser Lampen 32 und es erübrigt sich jegliche Elektroinstallation in diesen Kabinen.

Fig.2 zeigt die Einrichtung 10, bei der die Adaptereinheit 20 sowie die Küchenkomponenten teilweise geschnitten dargestellt sind, hierdurch die Anschlüsse sowie die diversen Geräte in der Adaptereinheit 20 ersichtlich sind. Es sind dies ein Verteilerkasten 36 für die Elektroanschlüsse, ein ausserhalb der WC-Kabine 33 angeordneter Spülkasten 38 für das WC, ein Heisswassertank 37 sowie ein Abzugskasten 39 für die Abluft. Der Spülkasten 38 ist hydraulisch vom Innern der Kabine 33 bedienbar. Der Abluftanschluss 14 ist über Verzweigungsleitungen 14' mit dem Abzugskasten 39, der Duschkabine 31 sowie der WC-Kabine 33 verbunden. Das Gehäuse 21 ist mit Vorteil zwei- oder mehrteilig ausgebildet, damit es zum einen erst nach der fertigen Montage der Geräte geschlossen und zum andern bei einem Gerätedefekt schnell geöffnet werden kann.

Fig.3 zeigt die als Fertigelement hergestellte Adaptereinheit 20 sowie das vertikal an dieser befestigte Rohr 11. Es sind die von der Sockelplatte 22 und dem Gehäuse 21 gebildeten Auflageflächen ersichtlich, welche vorliegend für die Aufnahme der Kabinen 31, 33 dienen. Zwischen diesen Auflageflächen ist als weiterer Vorteil das Handwaschbecken 24 unmittelbar in der Adaptereinheit 20 integriert. Ausserdem sind Verbindungsstecker 13', 15' für die Frischwasser- bzw. Abwasserzufuhr zur WC-Kabine angedeutet. Bei diesen Verbindungssteckern 13', 15' kann es sich um handelsübliche Komponenten handeln.

Bei einem Gebäude 50 gemäss Fig.4 sind drei Etagenböden 51, 52, 53 in Explosionsdarstellung veranschaulicht. Jede Etage dieses Gebäudes 50 ist durch die angedeuteten Wände 54, 55 in Wohn- oder Büroeinheiten unterteilt und mit erfindungsgemässen Einrichtungen 10 ausgestattet. Für die Medienanschlüsse der jeweiligen Einrichtung 10 sind einzig die annähernd in der Mitte von der Adaptereinheit 20 oben und unten vertikal weggehenden Rohren 11 durch die Etagenböden 51, 52, 53 mittels einfach herzustellenden Kernbohrungen oder dergleichen zu führen. Im Kellergeschoss 54 sind die Rohre 11 an ein Sammelrohr 58 angeschlossen, welches zu einer Verteilerstation 59 geleitet ist. Mit dieser Darstellung ist nochmals verdeutlicht, dass diese Einrichtungen 10 im Rahmen der Erfindung mit einem geringstmöglichen Aufwand an einer annähernd beliebigen Stelle im Gebäude 50 montiert werden können.

Diese erfindungsgemässe Einrichtung 10 bildet damit eine neuartige Möglichkeit, Sanitär- und Küchenkomponenten unabhängig von den baulichen Gegebenheiten praktisch an einen frei wählbaren Standort im Gebäude zu platzieren, ohne dass hierbei die Komponenten und Rohrleitungen durch eine aufwendige Planung und Montage verlegt werden müssten. Diese Einrichtung eignet sich ganz besonders auch für eine provisorische Installation, bei der sie sich aufgrund ihrer vom Gebäude unabhängigen Montage schnell demontieren und aus dem Gebäude oder dergleichen herausnehmen lässt.

Die Erfindung ist damit ausreichend dargetan. Sie könnte selbstverständlich noch durch weitere Varianten erläutert werden. So könnten als Komponenten auch ein Geschirrspüler, ein Küchenschrank, Tablare oder ähnliches vorgesehen sein. Auch bei den Sanitärkomponenten könnten zum Beispiel ein Spiegelschrank oder ein Spiegel oder ähnliches vorgesehen sein.

## Patentansprüche

1. Einrichtung mit Sanitär- und/oder Küchenkomponenten, mit einer zentralen Aufnahme der Medienanschlüsse, bei denen je wenigstens ein Elektroanschluss (12), ein Frischwasser- (15), ein Abwasser- (13), ein Abluftanschluss (14) und/oder weitere Anschlüsse enthalten sind, wobei für die zentrale Aufnahme der Medienanschlüsse eine Adaptereinheit (20) vorgesehen ist, an welche eine oder mehrere Sanitär- und/oder Küchenkomponenten befestigbar sind, wobei die Adaptereinheit (20) als auch die an dieser montierbaren Sanitär- und/oder Küchenkomponenten insbesondere als Fertigelemente hergestellt sind, **dadurch gekennzeichnet,**
**dass** die Adaptereinheit (20) aus einer Sockelplatte (22) und einem auf dieser stehenden kastenförmigen Gehäuse (21) besteht, wobei an dieser Adaptereinheit (20) seitlich definierte Auflageflächen und Verbindungsstecker oder dergleichen vorhanden sind, an welche die einzelnen Sanitär- und/oder Küchenkomponenten als Module oder Komponenten passend montierbar und die Medienanschlüsse zu diesen herstellbar sind, wobei die Adaptereinheit (20) ein nach oben und/oder nach unten vertikal weggehendes Rohr (11) für die zentrale Aufnahme der Medienanschlüsse aufweist.

2. Einrichtung nach Anspruch 1, **dadurch gekennzeichnet, dass** die Sanitär- und/oder Küchenkomponenten derart dimensioniert sind, dass sie als Fertigelemente ins Gebäude (50) angeliefert werden können, ohne in Einzelteile zerlegbar zu sein.

3. Einrichtung nach Anspruch 1, **dadurch gekennzeichnet, dass** das als Sanitärkomponenten je wenigstens eine Duschkabine (31), eine WC-Kabine (33), eine Kabine mit Pissoir, ein Waschbecken und/oder ähnliches bzw. als Küchenkomponenten wenigstens ein Waschbecken (28), eine oder mehrere Kochplatten (27), ein Geschirrspüler, ein Geräteschrank (26), ein Kühlschrank, ein Backofen, ein Geschirrspüler, Tablare und/oder ähnliches wahlweise einsetzbar sind.

4. Einrichtung nach Anspruch 1, **dadurch gekennzeichnet, dass** das Rohr (11) mit den Medienanschlüssen im installierten Zustand sich vertikal durchs Gebäude (50) erstreckt und durch eine im jeweiligen Etagenboden (51, 52, 53) eines Gebäudes (50) oder dergleichen hergestellte Kernbohrung ragt.

5. Einrichtung nach einem der vorhergehenden Ansprüche, **dadurch gekennzeichnet, dass** die WC- (33) und die Duschkabine (31) aus einem Kunststoffmaterial, beispielsweise aus einem gegossenen faserverstärkten Polymercement, gefertigt sind.

6. Einrichtung nach einem der vorhergehenden Ansprüche, **dadurch gekennzeichnet, dass** bei Vorhandensein einer WC-Kabine (33) ein Spülkasten (38) vorgesehen ist, der ausserhalb der Kabine in der Adaptereinheit (20) und von der WC-Kabine aus bedienbar ist.

7. Einrichtung nach einem der vorhergehenden Ansprüche, **dadurch gekennzeichnet, dass** in der Adaptereinheit (20) Verzweigungsleitungen (14'), ein elektrischer Verteilerkasten (36), ein Heisswassertank (37) und/oder ähnliches integriert sind, auf ihr eine Beleuchtung der Sanitärund/oder Küchenkomponenten von einer oder mehreren Lampen (35) gebildet ist.

8. Einrichtung nach einem der vorhergehenden Ansprüche, **dadurch gekennzeichnet, dass** die Adaptereinheit (20) wenigstens eine integrierte Sanitär- und/oder Küchenkomponente, zum Beispiel ein Waschbecken (24), aufweist.

## Claims

1. Installation with sanitary and/or kitchen components, with a central receiver section for the connection of media, which include at least an electrical connection (12), a fresh water (15), a waste water (13), an air ventilation connection (14) and/or other connections, whereby for the central receiver section for connection of media, an adapter unit (20) is provided onto which one or several sanitary and/or kitchen components can be fixed, whereby both the adapter unit (20) and the sanitary and/or kitchen components attachable to this, are produced as finished elements, **characterised in that** the adapter unit (20) consists of a base plate (22) and a box-like housing (21) positioned on this, whereby defined contact surfaces and connecting plugs or similar are provided on the side of this adapter unit (20), onto which the individual sanitary and/or kitchen components as suitably mountable modules or components and the media connections to these can be provided, whereby the adapter unit (20) has a vertical pipe (11) extending upwards and/or downwards for the central receiver section for the connection of media.

2. Installation in accordance with claim 1, **characterised in that** the sanitary and/or kitchen components are of such proportions that they can be delivered to the building (50) as finished elements without being in individual parts.

3. Installation in accordance with claim 1 or 2, **characterised in that**, as sanitary components, at least a shower cubicle (31), a WC cubicle (33), a cubicle with urinal, a wash basin and/or similar and as kitchen components, at least a wash basin (28), one or more cooking plates (27), a dishwasher, a utensil cupboard (26), a fridge, an oven, a dishwasher, shelves and/or similar can be installed as desired.

4. Installation in accordance with claim 1, **characterised in that** the pipe (11) with the media connections in installed state extends vertically through the building (50) and through the respective floor (51, 52, 53) of a building (50) or through a borehole similarly provided.

5. Installation in accordance with any of the previous claims, **characterised in that** the WC (33) and the shower cubicle (31) are made from a synthetic material, for example from a poured fibre reinforced polymer cement.

6. Installation in accordance with any of the previous claims, **characterised in that** if there is a WC cubicle (33) there will also be a wash unit (38) which can be used outside of the cubicle in the adapter unit (20) and from the WC cubicle.

7. Installation in accordance with any of the previous claims, **characterised in that** branch lines (14'), an electric junction box (36), a hot water tank (37) and/or similar are integrated into the adapter unit (20) onto which lighting of the sanitary and/or kitchen components is provided by means of one or more lights (35).

8. Installation in accordance with any of the previous claims, **characterised in that** the adapter unit (20) has at least one integrated sanitary and/or kitchen component, for example a wash basin (24).

## Revendications

1. Dispositif muni de composants sanitaires et/ou de cuisine, comportant un logement central pour les branchements aux différents milieux, parmi lesquels sont inclus respectivement au moins un branchement électrique (12), un branchement d'eau (15), un branchement d'eaux usées (13), un branchement d'évacuation d'air (14) et/ou d'autres branchements, une unité d'adaptation (20) étant prévue pour le logement central des différents branchements, sur laquelle peuvent être fixés un ou plusieurs composants sanitaires et/ou de cuisine, l'unité d'adaptation (20), de même que les composants sanitaires et/ou de cuisine à monter sur celle-ci étant réalisés en particulier sous forme d'éléments préfabriqués, **caractérisé en ce que** l'unité d'adaptation (20) est constituée par un plateau formant socle (22) et un boîtier (21) en forme de caisson posé sur celui-ci, l'unité d'adaptation (20) étant munie latéralement de surfaces d'appui définies et de fiches d'assemblage ou éléments similaires, sur lesquels peuvent être montés de manière ajustée les composants sanitaires et/ou de cuisine sous forme de modules ou composants et les branchements peuvent être réalisés avec ceux-ci, l'unité d'adaptation (20) étant munie d'un tube (11), orienté verticalement vers le haut et/ou le bas, pour le logement central des différents branchements.

2. Dispositif selon la revendication 1, **caractérisé en ce que** les composants sanitaires et/ou de cuisine sont dimensionnés de telle sorte qu'ils peuvent être livrés dans le bâtiment (50) sous forme d'éléments préfabriqués, sans être décomposés en éléments séparés.

3. Dispositif selon la revendication 1 ou 2, **caractérisé en ce qu'**il est possible de monter au choix des composants sanitaires formés chacun par au moins une cabine de douche (31), une cabine de WC (33), une cabine avec urinoir, un lavabo et/ou des éléments similaires, ou des composants de cuisine formés par au moins un évier (28), une ou plusieurs plaques de cuisson (27), un lave-vaisselle, une armoire à appareils ménagers (26), un réfrigérateur, un four, un lave-vaisselle, des plans de travail et/ou des éléments similaires.

4. Dispositif selon la revendication 1, **caractérisé en ce que** le tube (11) contenant les branchements s'étend, dans la position installée, verticalement à travers le bâtiment (50) et passe à travers une forure centrale réalisée dans chaque plancher d'étage (51, 52, 53) d'un bâtiment (50) ou d'un élément similaire.

5. Dispositif selon l'une quelconque des revendications précédentes, **caractérisé en ce que** la cabine de WC (33) et la cabine de douche (31) sont réalisées dans une matière plastique, telle qu'un ciment polymère coulé, renforcé par des fibres.

6. Dispositif selon l'une quelconque des revendications précédentes, **caractérisé en ce que**, en présence d'une cabine de WC (33), il est prévu un réservoir de chasse d'eau (38), qui peut être manoeuvré dans l'unité d'adaptation (20) en dehors de la cabine et dans la cabine de WC.

7. Dispositif selon l'une quelconque des revendications précédentes, **caractérisé en ce que** dans l'unité d'adaptation (20) sont intégrées des conduites de dérivation (14'), un coffret de distribution électrique (36), un réservoir d'eau chaude (37) et/ou un élément similaire, un éclairage des composants sanitaires et/ou de cuisine au moyen d'une ou plusieurs lampes (35) est formé sur ladite unité de montage.

8. Dispositif selon l'une quelconque des revendications précédentes, **caractérisé en ce que** l'unité d'adaptation (20) comporte au moins un composant sanitaire et/ou de cuisine intégré, tel qu'un lavabo (24).
